# EUROPÄISCHE PATENTSCHRIFT

(11) **EP 3 790 691 B1**
(45) Veröffentlichungstag und Bekanntmachung des Hinweises auf die Patenterteilung: **26.01.2022**
(21) Anmeldenummer: 19718713.1
(22) Anmeldetag: 24.04.2019
(51) Int. Cl.: B22D 41/12, B66C 17/10, F27D 3/12, C21C 7/10

(54) **HUBVORRICHTUNG FÜR EINE METALLURGISCHE PFANNE**
LIFTING DEVICE FOR A METALLURGICAL LADLE
DISPOSITIF DE LEVAGE POUR UNE CUVE MÉTALLURGIQUE

(30) Priorität: 07.05.2018 EP 18171077
(43) Veröffentlichungstag der Anmeldung: 17.03.2021
(73) Patentinhaber: Primetals Technologies Germany GmbH, 91058 Erlangen (DE)
(72) Erfinder: HARTER, Andreas, 77656 Offenburg - Zunsweier (DE); AKGUEL, Muhammed Burak, 79395 Neuenburg am Rhein (DE); POULAIN, Mike, 77652 Offenburg-Griesheim (DE)
(74) Vertreter: Metals@Linz
(86) Internationale Anmeldenummer: PCT/EP2019/060415
(87) Internationale Veröffentlichungsnummer: WO 2019/214940

(56) Entgegenhaltungen:
- WO-A1-2014/092255
- DE-A1-102013 213 716
- SAMICK Linear Motion: "SAMICK Servo Cylinder", , 6. Januar 2015 (2015-01-06), Seite 1, XP054979380, Gefunden im Internet: URL:https://www.youtube.com/watch?v=T_R1DV ZvDF8 [gefunden am 2019-05-10]

## Beschreibung

### Gebiet der Technik

Die vorliegende Erfindung geht aus von einer Hubvorrichtung für eine metallurgische Pfanne, in der sich flüssiges Metall befindet,
- wobei die Hubvorrichtung zwei Paare von vertikal ausgerichteten Pfosten aufweist,
- wobei die Hubvorrichtung zwei horizontal ausgerichtete Querstreben aufweist, welche an den Pfosten je eines der Paare von Pfosten befestigt sind,
- wobei pro Querstrebe je ein Querbalken vorhanden ist,
- wobei die Querbalken mittels je einer einzelnen Hydraulikzylindereinheit relativ zur jeweiligen Querstrebe in Vertikalrichtung positionierbar sind,
- wobei an den Querbalken hängend je ein Haken zur Aufnahme eines an der metallurgischen Pfanne angeordneten Zapfens angeordnet ist,
- wobei die Hydraulikzylindereinheiten je einen Hydraulikzylinder und je einen relativ zum jeweiligen Hydraulikzylinder ein- und ausfahrbaren Kolben aufweisen.

Die vorliegende Erfindung geht weiterhin aus von einer Behandlungsvorrichtung für flüssiges Metall, das sich in einer metallurgischen Pfanne befindet, insbesondere einer RH-Anlage,
- wobei die Behandlungsvorrichtung eine Hubvorrichtung nach einem der obigen Ansprüche aufweist,
- wobei die Behandlungsvorrichtung eine Behandlungseinrichtung zum Behandeln des flüssigen Metalls aufweist.

### Stand der Technik

Eine Hubvorrichtung und eine Behandlungsvorrichtung der eingangs genannten Art sind aus der WO 2015/003 925 A1 bekannt.

Die bekannte Hubvorrichtung arbeitet bereits recht gut. Aufgrund der Konstruktion der Hubvorrichtung ist jedoch die Zugänglichkeit zu einer im oberen Bereich der Hubvorrichtung oder oberhalb der Hubvorrichtung angeordneten Behandlungseinrichtung eingeschränkt.

Aus der US 2007/0 278 722 A1 ist eine Hubvorrichtung für eine metallurgische Pfanne bekannt, in der sich flüssiges Metall befindet. Bei dieser Hubvorrichtung sind zwei vertikal ausgerichtete Pfosten vorhanden, auf denen jeweils ein Ende einer jeweiligen Querstrebe gelagert ist, so dass dieses Ende auf dem jeweiligen Pfosten abrollen kann. Die anderen Enden der Querstreben können über eine jeweilige Hydraulikzylindereinheit angehoben und abgesenkt werden. Die Hydraulikzylindereinheiten weisen je einen Hydraulikzylinder und je einen relativ zum jeweiligen Hydraulikzylinder ein- und ausfahrbaren Kolben auf.

Aus der CN 101 525 680 A ist ebenfalls eine Hubvorrichtung für eine metallurgische Pfanne bekannt, in der sich flüssiges Metall befindet. Bei dieser Hubvorrichtung sind vier Hydraulikzylindereinheiten vorhanden, die jeweils einen Hydraulikzylinder und je einen relativ zum jeweiligen Hydraulikzylinder ein- und ausfahrbaren Kolben aufweisen. Die Hydraulikzylindereinheiten greifen von oben an einer Querstrebe an, an der die metallurgische Pfanne aufgehängt ist. Die Hydraulikzylindereinheiten werden über eine gemeinsame Pumpe mit Hydraulikflüssigkeit gespeist.

Aus der DE 10 2013 213 716 A1 ist eine Hubvorrichtung für eine metallurgische Pfanne bekannt, in der sich flüssiges Metall befindet. Die Hubvorrichtung weist zwei Paare von vertikal ausgerichteten Pfosten auf. Es sind zwei Querbalken vorhanden, die mittels Hydraulikzylindereinheiten in Vertikalrichtung positionierbar sind. An den Querbalken ist hängend je ein Haken zur Aufnahme eines an der metallurgischen Pfanne angeordneten Zapfens angeordnet. Die Hydraulikzylindereinheiten weisen je einen Hydraulikzylinder und je einen relativ zum jeweiligen Hydraulikzylinder ein- und ausfahrbaren Kolben auf. Die Hydraulikzylindereinheiten wirken derart, dass die Querbalken beim Ausfahren der Kolben nach oben und beim Einfahren der Kolben nach unten verfahren werden.

### Zusammenfassung der Erfindung

Die Aufgabe der vorliegenden Erfindung besteht darin, Möglichkeiten zu schaffen, mittels derer die Probleme des Standes der Technik vermieden werden können.

Die Aufgabe wird durch eine Hubvorrichtung mit den Merkmalen des Anspruchs 1 gelöst. Vorteilhafte Ausgestaltungen der Hubvorrichtung sind Gegenstand der abhängigen Ansprüche 2 bis 4.

Erfindungsgemäß wird eine Hubvorrichtung der eingangs genannten Art dadurch ausgestaltet, dass die Querbalken oberhalb der Querstreben angeordnet sind, dass die Hydraulikzylindereinheiten derart wirken, dass die Querbalken beim Ausfahren der Kolben nach oben und beim Einfahren der Kolben nach unten verfahren werden und dass die Hydraulikzylindereinheiten als integrale Baueinheiten ausgebildet sind, die intern zusätzlich zum jeweiligen Hydraulikzylinder und zum jeweiligen Kolben eine Hydraulikpumpe und ein Hydraulikreservoir sowie die erforderlichen Hydraulikventile aufweisen.

Durch die kolbenseitig drückende Anordnung der Hydraulikzylindereinheiten ist es möglich, die Querstreben unterhalb der Querbalken anzuordnen und dadurch die Zugänglichkeit zur Behandlungseinrichtung zu erhöhen. Aufgrund der Verwendung von Servozylindern - das sind integrale Baueinheiten, die intern einen Hydraulikzylinder und einen Kolben, eine Hydraulikpumpe und ein kleines Hydraulikreservoir sowie die erforderlichen Hydraulikventile (sei es einzeln, sei es als Einheit) aufweisen - können eine anderenfalls erforderliche Hydraulikverrohrung und ein kostspieliges Hydraulikaggregat eingespart werden. Man benötigt lediglich eine Stromversorgung für die Hydraulikpumpe und eine Ansteuerung für die Hydraulikventile.

In einer bevorzugten Ausgestaltung weisen die Hydraulikzylindereinheiten weiterhin ein integriertes Wegmesssystem auf. Dadurch ist auf einfache Weise ein positionsgenaues Verfahren der Querbalken möglich.

Vorzugsweise werden die Querbalken jeweils beidseitig durch vertikal verlaufende Führungselemente geführt. Dadurch ist insbesondere ein Verkanten oder ein Schieflauf der Querbalken nahezu ausgeschlossen.

Vorzugsweise sind die Haken mit ihrem jeweiligen Querbalken über ein sich in Vertikalrichtung erstreckendes Verbindungselement verbunden, wobei eine Länge der Verbindungselemente derart bemessen ist, dass die Haken bei eingefahrenen Kolben unterhalb der Querstreben angeordnet sind. Dadurch kann die Zugänglichkeit zu der Behandlungseinrichtung noch weiter verbessert werden.

Die Aufgabe wird weiterhin durch eine Behandlungsvorrichtung mit den Merkmalen des Anspruchs 5 gelöst. Eine vorteilhafte Ausgestaltung der Behandlungsvorrichtung ist Gegenstand des abhängigen Anspruchs 6.

Erfindungsgemäß ist die Hubvorrichtung der Behandlungsvorrichtung als erfindungsgemäße Hubvorrichtung ausgebildet und ist weiterhin die Behandlungseinrichtung oberhalb der Querstreben der Hubvorrichtung angeordnet.

In vielen Fällen weist die Behandlungseinrichtung ein Behandlungsgefäß und einen oberhalb des Behandlungsgefäßes angeordneten Krümmer auf. Die Zugänglichkeit zu der Behandlungseinrichtung kann dadurch optimiert werden, dass die Querbalken bei eingefahrenen Kolben der Hydraulikzylindereinheiten unterhalb des Behandlungsgefäßes angeordnet sind.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Hubvorrichtung für eine metallurgische Pfanne von vorne,
- FIG 2: die Hubvorrichtung von FIG 1 von der Seite,
- FIG 3: eine Querstrebe und einen Querbalken von der Seite,
- FIG 4: die Querstrebe und den Querbalken von FIG 3 von vorne,
- FIG 5: eine Schnittdarstellung von FIG 4,
- FIG 6: eine Draufsicht auf die Querstrebe und den Querbalken von FIG 4 von oben,
- FIG 7: einen Servozylinder und
- FIG 8: eine Behandlungsvorrichtung für flüssiges Metall.

### Beschreibung der Ausführungsformen

Gemäß FIG 1 soll mittels einer Hubvorrichtung 1 eine metallurgische Pfanne 2 nach Bedarf angehoben und wieder abgesenkt werden. In der metallurgischen Pfanne 2 befindet sich während des Anhebens und des Absenkens flüssiges Metall 3, beispielsweise geschmolzener Stahl. Die Hubvorrichtung 1 weist zwei Paare 4 von vertikal ausgerichteten Pfosten 5 auf. Die insgesamt vier Pfosten 5 definieren in der Regel ein Rechteck. An den beiden Pfosten 5 je eines der beiden Paare 4 ist gemäß FIG 2 jeweils eine horizontal ausgerichtete Querstrebe 6 befestigt. FIG 2 zeigt entweder das in FIG 1 linke Paar 4 aus der Richtung der Pfeile A oder das in FIG 1 rechte Paar 4 aus der Richtung der Pfeile B.

Pro Querstrebe 6 ist je ein Querbalken 7 vorhanden. Die Querbalken 7 sind oberhalb der Querstreben 6 angeordnet. Der jeweilige Querbalken 7 ist mittels jeweils einer einzelnen Hydraulikzylindereinheit 8 relativ zur jeweiligen Querstrebe 6 in Vertikalrichtung positionierbar. Die Hydraulikzylindereinheiten 8 sind in Vertikalrichtung gesehen zwischen den Querstreben 6 und den Querbalken 7 angeordnet. Die Hydraulikzylindereinheiten 8 weisen, wie allgemein üblich, je einen Hydraulikzylinder 9 und je einen Kolben 10 auf. Der jeweilige Kolben 10 ist relativ zum jeweiligen Hydraulikzylinder 9 ein- und ausfahrbar. Die Hydraulikzylindereinheiten 8 wirken derart, dass die Querbalken 7 beim Ausfahren der Kolben 10 nach oben und beim Einfahren der Kolben 10 nach unten verfahren werden.

An den Querbalken 7 ist - siehe auch die FIG 3 bis 6 - je ein Haken 11 angeordnet. Die Haken 11 dienen der Aufnahme von je einem Zapfen 12, der seinerseits an der metallurgischen Pfanne 2 angeordnet ist. Die Haken 11 sind an den Querbalken 7 hängend angeordnet.

Die Hydraulikzylindereinheiten 8 sind als Servozylinder ausgebildet. Servozylinder sind entsprechend der Darstellung in FIG 7 integrale Baueinheiten, die intern zusätzlich zum jeweiligen Hydraulikzylinder 9 und zum jeweiligen Kolben 10 auch eine Hydraulikpumpe 13 und ein kleines Hydraulikreservoir 14 sowie - beispielsweise in einer Ventileinheit 15 - die erforderlichen Hydraulikventile 16 aufweisen. Dadurch ist es lediglich noch erforderlich, der Hydraulikpumpe 13 über einen Energieanschluss 17 die nötige Energie zum Betrieb der Hydraulikpumpe 13 zuzuführen und mit einer Steuereinrichtung 18 des Servozylinders über einen Signalanschluss 19 zu kommunizieren, beispielsweise zur Übermittlung von Steuersignalen an die Steuereinrichtung 18 und zur Rückübermittlung von Istwerten durch die Steuereinrichtung 18. Die Hydraulikzylindereinheiten 8 können weiterhin auch ein integriertes Wegmesssystem 20 umfassen.

Gemäß den FIG 3 bis 6 können die Querbalken 7 jeweils beidseitig durch vertikal verlaufende Führungselemente 21 geführt werden. Die Führungselemente 21 können Bestandteil der Pfosten 5 sein oder mit den Pfosten 5 verbunden sein. Alternativ kann es sich um eigenständige Elemente handeln.

Die Haken 11 sind mit ihrem jeweiligen Querbalken 7 vorzugsweise über ein jeweiliges Verbindungselement 22 verbunden. Das jeweilige Verbindungselement 22 erstreckt sich in Vertikalrichtung. Eine Länge l der Verbindungselemente 22 ist vorzugsweise derart bemessen, dass die Haken 11 bei eingefahrenen Kolben 10 - also in der tiefsten Stellung der Querbalken 7 und damit auch der Haken 11 - unterhalb der Querstreben 6 angeordnet sind.

Die Hubvorrichtung 1 ist entsprechend der Darstellung in FIG 8 oftmals Bestandteil einer Behandlungsvorrichtung für das flüssige Metall 3, das sich in der metallurgischen Pfanne 2 befindet. Die Behandlungsvorrichtung kann insbesondere eine RH-Anlage (= Ruhrstahl-Heraeus-Anlage) sein. Die Behandlungsvorrichtung weist weiterhin eine Behandlungseinrichtung 23 zum Behandeln des flüssigen Metalls 3 auf. Die Behandlungseinrichtung 23 weist in der Regel ein Behandlungsgefäß 24 und einen oberhalb des Behandlungsgefäßes 24 angeordneten Krümmer 25 auf.

Die Behandlungseinrichtung 23 ist vorzugsweise oberhalb der Querstreben 6 der Hubvorrichtung 1 angeordnet. Weiterhin sind - zumindest in der Regel - bei eingefahrenen Kolben 10 der Hydraulikzylindereinheiten 8, also in der tiefsten Stellung der Querbalken 7 und damit auch der Haken 11, die Querbalken 7 unterhalb des Behandlungsgefäßes 24 angeordnet.

Die vorliegende Erfindung weist viele Vorteile auf: Die Hubvorrichtung 1 kann platzsparend eingebaut werden. Die Zugänglichkeit zur Behandlungseinrichtung 23 und auch zu den Hydraulikzylindereinheiten 8 wird verbessert. Die Anzahl an Hydraulikzylindereinheiten 8 wird minimiert. Eine Hydraulikverrohrung und ein Hydraulikaggregat können eingespart werden. Die Betriebssicherheit ist verbessert. Ölleckagen können auf ein Minimum reduziert werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Varianten können vom Fachmann hieraus abgeleitet werden, ohne den Schutzumfang der Erfindung zu verlassen.

### Bezugszeichenliste

- 1: Hubvorrichtung
- 2: metallurgische Pfanne
- 3: flüssiges Metall
- 4: Paare von Pfosten
- 5: Pfosten
- 6: Querstreben
- 7: Querbalken
- 8: Hydraulikzylindereinheiten
- 9: Hydraulikzylinder
- 10: Kolben
- 11: Haken
- 12: Zapfen
- 13: Hydraulikpumpe
- 14: Hydraulikreservoir
- 15: Ventileinheit
- 16: Hydraulikventile
- 17: Energieanschluss
- 18: Steuereinrichtung
- 19: Signalanschluss
- 20: Wegmesssystem
- 21: Führungselemente
- 22: Verbindungselemente
- 23: Behandlungseinrichtung
- 24: Behandlungsgefäß
- 25: Krümmer

- l: Länge

## Patentansprüche

1. Hubvorrichtung für eine metallurgische Pfanne (2), in der sich flüssiges Metall (3) befindet,
- wobei die Hubvorrichtung zwei Paare (4) von vertikal ausgerichteten Pfosten (5) aufweist,
- wobei die Hubvorrichtung zwei horizontal ausgerichtete Querstreben (6) aufweist, welche an den Pfosten (5) je eines der Paare (4) von Pfosten (5) befestigt sind,
- wobei pro Querstrebe (6) je ein Querbalken (7) vorhanden ist,
- wobei die Querbalken (7) mittels je einer einzelnen Hydraulikzylindereinheit (8) relativ zur jeweiligen Querstrebe (6) in Vertikalrichtung positionierbar sind,
- wobei an den Querbalken (7) hängend je ein Haken (11) zur Aufnahme eines an der metallurgischen Pfanne (2) angeordneten Zapfens (12) angeordnet ist,
- wobei die Hydraulikzylindereinheiten (8) je einen Hydraulikzylinder (9) und je einen relativ zum jeweiligen Hydraulikzylinder (9) ein- und ausfahrbaren Kolben (10) aufweisen,
- wobei die Querbalken oberhalb der Querstreben angeordnet sind,
- wobei die Hydraulikzylindereinheiten derart wirken, dass die Querbalken beim Ausfahren der Kolben nach oben und beim Einfahren der Kolben nach unten verfahren werden.
**dadurch gekennzeichnet, dass** die Hydraulikzylindereinheiten (8) als integrale Baueinheiten ausgebildet sind, die intern zusätzlich zum jeweiligen Hydraulikzylinder (9) und zum jeweiligen Kolben (10) eine Hydraulikpumpe (13) und ein Hydraulikreservoir (14) sowie die erforderlichen Hydraulikventile (16) aufweisen.

2. Hubvorrichtung nach Anspruch 1, wobei die Hydraulikzylindereinheiten (8) ein integriertes Wegmesssystem (20) aufweisen.

3. Hubvorrichtung nach Anspruch 1 oder 2, wobei die Querbalken (7) jeweils beidseitig durch vertikal verlaufende Führungselemente (21) geführt werden.

4. Hubvorrichtung nach Anspruch 1, 2 oder 3, wobei die Haken (11) mit ihrem jeweiligen Querbalken (7) über ein sich in Vertikalrichtung erstreckendes Verbindungselement (22) verbunden sind und dass eine Länge (l) der Verbindungselemente (22) derart bemessen ist, dass die Haken (11) bei eingefahrenen Kolben (10) unterhalb der Querstreben (6) angeordnet sind.

5. Behandlungsvorrichtung für flüssiges Metall (3), das sich in einer metallurgischen Pfanne (2) befindet, insbesondere RH-Anlage,
- wobei die Behandlungsvorrichtung eine Hubvorrichtung (1) nach einem der obigen Ansprüche aufweist,
- wobei die Behandlungsvorrichtung eine Behandlungseinrichtung (23) zum Behandeln des flüssigen Metalls (3) aufweist,
- wobei die Behandlungseinrichtung (23) oberhalb der Querstreben (6) der Hubvorrichtung (1) angeordnet ist.

6. Behandlungsvorrichtung nach Anspruch 5, wobei die Behandlungseinrichtung (23) ein Behandlungsgefäß (24) und einen oberhalb des Behandlungsgefäßes (24) angeordneten Krümmer (25) aufweist und dass die Querbalken (7) bei eingefahrenen Kolben (10) der Hydraulikzylindereinheiten (8) unterhalb des Behandlungsgefäßes (24) angeordnet sind.

## Claims

1. Lifting device for a metallurgical ladle (2) in which there is liquid metal (3),
- wherein the lifting device has two pairs (4) of vertically oriented posts (5),
- wherein the lifting device has two horizontally oriented transverse struts (6), which are fastened to the posts (5) of one of the pairs (4) of posts (5) each,
- wherein there is a transverse beam (7) for each transverse strut (6),
- wherein the transverse beams (7) can be positioned in the vertical direction relative to the respective transverse strut (6) by means of an individual hydraulic cylinder unit (8) each,
- wherein a hook (11) for receiving a pin (12) arranged on the metallurgical ladle (2) is suspended from each of the transverse beams (7),
- wherein the hydraulic cylinder units (8) each have a hydraulic cylinder (9) and a piston (10) that can be retracted and extended relative to the respective hydraulic cylinder (9),
- wherein the transverse beams are arranged above the transverse struts,
- wherein the hydraulic cylinder units act in such a way that the transverse beams are moved upward when the pistons are extended and are moved downward when the pistons are retracted,
**characterized**
**in that** the hydraulic cylinder units (8) are formed as integral components that have internally in addition to the respective hydraulic cylinder (9) and the respective piston (10) a hydraulic pump (13) and a hydraulic reservoir (14) as well as the required hydraulic valves (16).

2. Lifting device according to Claim 1,
wherein
the hydraulic cylinder units (8) have an integrated displacement measuring system (20).

3. Lifting device according to Claim 1 or 2,
wherein
the transverse beams (7) are guided on each of both sides by vertically running guiding elements (21).

4. Lifting device according to Claim 1, 2 or 3,
wherein
the hooks (11) are connected to their respective transverse beam (7) by way of a connecting element (22) extending in the vertical direction and in that a length (1) of the connecting elements (22) is dimensioned in such a way that the hooks (11) are arranged underneath the transverse struts (6) when the pistons (10) are retracted.

5. Treatment device for liquid metal (3) that is in a metallurgical ladle (2), in particular an RH installation,
- wherein the treatment device has a lifting device (1) according to one of the above claims,
- wherein the treatment device has a treatment unit (23) for treating the liquid metal (3),
- wherein the treatment unit (23) is arranged above the transverse struts (6) of the lifting device (1).

6. Treatment device according to Claim 5,
wherein
the treatment unit (23) has a treatment vessel (24) and a bend (25) arranged above the treatment vessel (24) and in that the transverse beams (7) are arranged underneath the treatment vessel (24) when the pistons (10) of the hydraulic cylinder units (8) are retracted.

## Revendications

1. Dispositif de levage pour une cuve métallurgique (2) dans laquelle se trouve du métal liquide (3),
- le dispositif de levage comprenant deux paires (4) de poteaux (5) orientés verticalement,
- le dispositif de levage comprenant deux barres transversales (6) orientées horizontalement, lesquelles sont fixées aux poteaux (5) de respectivement l'une des paires (4) de poteaux (5),
- respectivement une poutre transversale (7) étant prévue par barre transversale (6),
- les poutres transversales (7) étant positionnables dans la direction verticale par rapport à la barre transversale (6) respective au moyen respectivement d'une unité de vérin hydraulique individuelle (8),
- respectivement un crochet (11) étant disposé suspendu aux poutres transversales (7) pour la réception d'un tourillon (12) disposé sur la cuve métallurgique (2),
- les unités de vérin hydraulique (8) comprenant respectivement un vérin hydraulique (9) et respectivement un piston (10) rétractable et déployable par rapport au vérin hydraulique (9) respectif,
- les poutres transversales étant disposées au-dessus des barres transversales,
- les unités de vérin hydraulique agissant de telle sorte que les poutres transversales soient déplacées vers le haut lors du déploiement du piston et déplacées vers le bas lors de la rétraction du piston,
**caractérisé en ce que** les unités de vérin hydraulique (8) sont conçues en tant qu'unités structurales intégrées, qui comprennent à l'intérieur, en plus du vérin hydraulique (9) respectif et du piston (10) respectif, une pompe hydraulique (13) et un réservoir hydraulique (14) ainsi que les soupapes hydrauliques (16) nécessaires.

2. Dispositif de levage selon la revendication 1,
dans lequel les unités de vérin hydraulique (8) comprennent un système de mesure de course intégré (20).

3. Dispositif de levage selon la revendication 1 ou 2,
dans lequel les poutres transversales (7) sont guidées respectivement des deux côtés au moyen d'éléments de guidage (21) s'étendant verticalement.

4. Dispositif de levage selon la revendication 1, 2 ou 3,
dans lequel les crochets (11) sont reliés à leur poutre transversale (7) respective par l'intermédiaire d'un élément de liaison (22) s'étendant dans la direction verticale, et une longueur (1) des éléments de liaison (22) est mesurée de telle sorte que les crochets (11) soient disposés au-dessous des barres transversales (6) lorsque le piston (10) est rétracté.

5. Dispositif de traitement pour métal liquide (3) qui se trouve dans une cuve métallurgique (2), en particulier installation RH,
- le dispositif de traitement comprenant un dispositif de levage (1) selon l'une des revendications précédentes,
- le dispositif de traitement comprenant un équipement de traitement (23) pour le traitement du métal liquide (3),
- l'équipement de traitement (23) étant disposé au-dessus des barres transversales (6) du dispositif de levage (1).

6. Dispositif de traitement selon la revendication 5,
dans lequel l'équipement de traitement (23) comprend une enceinte de traitement (24) et un collecteur (25) disposé au-dessus de l'enceinte de traitement (24), et les poutres transversales (7) sont disposées au-dessous de l'enceinte de traitement (24) lorsque le piston (10) des unités de vérin hydraulique (8) est rétracté.
